# EUROPÄISCHE PATENTSCHRIFT

(11) **EP 0 813 031 B1**
(45) Veröffentlichungstag und Bekanntmachung des Hinweises auf die Patenterteilung: **28.01.2004**
(21) Anmeldenummer: 97108331.6
(22) Anmeldetag: 22.05.1997
(51) Int. Cl.: F24C 15/10, A47J 27/21

(54) **Kochmulde mit Steckkupplungsteil**
Cooking plate with electrical connector
Plaque de cuisson à connecteur électrique

(30) Priorität: 12.06.1996 DE 19623461
(43) Veröffentlichungstag der Anmeldung: 17.12.1997
(73) Patentinhaber: BSH Bosch und Siemens Hausgeräte GmbH, 81739 München (DE)
(72) Erfinder: Herbst, Johann, Ing., 83301 Traunreut (DE); Rabenstein, Klaus, Dipl.-Ing. (FH), 83308 Trostberg (DE); Seehuber, Josef, 83349 Palling (DE); Schnell, Wolfgang, Dipl.-Ing., 83308 Trostberg (DE); Spitzhirn, Gerhard, Dipl.-Ing., 83301 Traunreut (DE); Unterreiner, Christian, Dipl.-Ing. (FH), 83404 Ainring (DE)

(56) Entgegenhaltungen:
- DE-A- 4 423 271
- DE-C- 19 705 779
- GB-A- 1 433 354
- GB-A- 2 230 149
- US-A- 2 798 930
- US-A- 5 415 572

## Beschreibung

Die Erfindung betrifft eine Anordnung aus einer Kochmulde und einem elektrischen Zusatz-Hausgerät.

Aus US-A-5 415 572 ist eine gattungsgemäße Anordnung bekannt. Die Anordnung besteht aus einer Kochmulde und einem Wasserkocher. Die Kochmulde umfasst neben herkömmlichen Kochstellen, die durch eine elektrische Stromversorgung gespeist sind, einen Adapter, auf den der Wasserkocher setzbar ist. Der Adapter weist ein Steckkupplungsteil auf, das von einer ringförmigen Erhebung umgeben ist.

Eine derartige Kochmulde ist bekannt aus der DE 41 11 848 A1, wobei zur Energieerspamis beim Kochen zusätzlich zu den herkömmlichen Kochplatten mindestens eine in der Kochmulde vertieft angeordnete Kochplatte vorgesehen ist, die mit einer hitzeisolierten Seitenwandung ausgestattet ist. Nachteilig dabei ist insbesondere der große Fertigungsaufwand für die Kochmulde und die umständliche Handhabung für eine Bedienperson beim Arbeiten auf einer derartigen Kochmulde.

Aufgabe der vorliegenden Erfindung ist es, eine Anordnung gemäß dem Oberbegriff des Patentanspruches 1 bereitzustellen, bei der das Zusatz-Hausgerät gegen Umkippen gesichert ist.

Die Aufgabe der Erfindung ist durch eine Anordnung mit den Merkmalen des Patentanspruches 1 gelöst. Bevorzugte Ausführungsbeispiele der Erfindung sind in den abhängigen Ansprüchen angegeben.

Die Kochmulde der erfindungsgemaßen Anordnung weist eine weitere Kochstelle mit einem elektrischen Steckkupplungsteil auf, das aus der Oberfläche der Kochmulde ragt und an die Stromversorgung elektrisch angeschlossen ist. Auf diese Kochstelle kann ein Zusatz-Hausgerät mit der für die jeweilige Kochanwendung optimalen Ausgestaltung, z. B. ein herkömmlicher schnurloser elektrischer Wasserkocher nach dem Tauchsiederprinzip unmittelbar gestellt werden. Dieser Wasserkocher ist ohne separates Netzkabel durch ein dem Steckkupplungsteil entsprechendes Gegenstück im Bodenbereich des Wasserkochers in an sich bekannter Weise mit elektrischer Energie versorgbar. Der Wirkungsgrad dieser Anordnung zum Wasserkochen ist bekanntermaßen hoch. Die Kochmulde kann dabei aus Metall, Glas oder Glaskeramik sein. Indem das Steckkupplungsteil aus der Oberfläche der Kochmulde ragt, ist erstens ein gezieltes Aufsetzen eines Zusatz-Hausgerätes, z. B. des Wasserkochers vereinfacht, ist zweitens das Steckkupplungsteil vor auf der Kochmulde stehender Flüssigkeit geschützt, und drittens muss aus dem Boden des Zusatz-Hausgerätes kein beim Abstellen desselben hinderliches Gegenstück zum Steckkupplungsteil ragen. Neben einem elektrischen Wasserkocher sind auch andere Zusatz-Hausgeräte an das Steckkupplungsteil der Kochmulde steckbar, z. B. ein Eierkocher oder ähnliches.

Um den elektrischen Anschluss des Steckkupplungsteiles an die elektrische Stromversorgung der Kochmulde zu erleichtern, sitzt das Steckkupplungsteil in einer Öffnung der Kochmulde. Um ein Eindringen von Schmutz in das Innere der Kochmulde zu verhindern, verschließt das Steckkupplungsteil die Öffnung der Kochmulde im wesentlichen vollständig. Dies kann durch das Anordnen einer Dichtung zwischen dem Steckkupplungsteil und der Kochmulde weiter verbessert werden. Zugleich kann durch die Dichtung oder ein anderes Zwischenlegeteil das Steckkupplungsteil von der Kochmulde thermisch entkoppelt werden.

Bei einer Ausführungsform ist das Auffinden der und das Abstellen auf der Kochstelle mit dem Steckkupplungsteil erleichtert und das Steckkupplungsteil vor mechanischer Beschädigung durch beispielsweise auf der Kochmulde verschobene Kochbehälter verringert. Vorteilhafterweise ist die Erhebung, die das Steckkupplungsteil umgibt, zumindestens an einer Stelle durch eine Ablaufrinne unterbrochen. So kann innerhalb der Erhebung befindliches Wasser problemlos ablaufen, ohne in das Steckkupplungsteil einzudringen, und andererseits bleibt das Steckkupplungsteil fast allseitig vor auf der Kochmulde stehendem Wasser oder ähnlichem geschützt. Um das Zusatz-Hausgerät beim Abstellen auf das Steckkupplungsteil zu führen und gegen ein Umkippen zu sichern, ist eine Innenwandung der Erhebung nur geringfügig von einer Außenwandung eines auf dem Steckkupplungsteil abgestellten Zusatz-Hausgerätes umfangsseitig beabstandet. Insbesondere überkochendes Wasser kann von dem Steckkupplungsteil ferngehalten werden, wenn eine Innenwandung der Erhebung an einer Außenwandung eines auf dem Steckkupplungsteil abgestellten Zusatz-Hausgerätes im wesentlichen umfangsseitig anliegt. Das die Außenwandüng des Zusatz-Hausgerätes herunterlaufende Wasser wird durch die Erhebung von dem Steckkupplungsteil weggeleitet. Um das Steckkupplungsteil vor einer Beschädigung durch über die Erhebung gezogene Töpfe zu sichern, ragt das Steckkupplungsteil weniger weit aus der Oberfläche der Kochmulde aus der Erhebung. Die Erhebung kann beispielsweise durch eine Prägung der Kochmulde oder durch ein separates, auf der Kochmulde befestigbares Teil realisiert sein.

Als Schutz vor Verschmutzung, insbesondere des Steckkupplungsteiles, und für ein gefälliges Äußeres ist bei einer Kochmulde mit bekannten Kochplatten-Kochstellen auf das Steckkupplungsteil eine Kochplatten-Nachbildung als Blende aufsetzbar.

Zur Sicherung des Steckkupplungsteils vor Flüssigkeit weist die Kochmulde in der Nähe des Steckkupplungsteils Ablauföffnungen auf, denen auf der Unterseite der Kochmulde eine Wasserauffangvorrichtung zugeordnet ist. Durch diese lässt sich das von dem Steckkupplungsteil ferngehaltene und in das Geräteinnere eintretende Wasser an den Rand des Herdes ableiten, um zu vermeiden, dass evtl. spannungsführende Bauteile im Herd unterhalb der Kochmulde mit dem Wasser in Berührung kommen.

Das Steckkupplungsteil kann über ein Zusatz-Bedienorgan schaltbar sein, das entsprechend den Bedienorganen der herkömmlichen Kochstellen angeordnet ist. So ist eine einfache und übersichtliche Bedienbarkeit der Kochmulde mit den verschiedenen Kochstellen gewährleistet.

Um bei unsachgemäßem Betrieb der Kochmulde, nämlich insbesondere bei leerlaufenden Kochstellen, zu verhindern, dass ein gleichzeitig aufgesetztes Zusatz-Hausgerät, z.B. ein Wasserkocher mit Kunststoffteilen, wegen der von der leerlaufenden Kochstelle ausgestrahlten Wärme angeschmolzen und beschädigt wird, ist die Kochmulde gemäß Patentanspruch 9 ausgestattet. Alternativ oder zusätzlich kann zu demselben Zweck das Zusatz-Hausgerät selbst ein Betätigungselement aufweisen, das beim Aufsetzen des Zusatz-Hausgerätes auf das Steckkupplungsteil eine Inbetriebnahme thermisch kritischer Kochstellen verhindert. Diese thermisch kritischen Kochstellen können gering von dem Steckkupplungsteil beabstandete herkömmliche Kochstellen und/oder Kochstellen mit Kochplatten großer Heizleistung sein. Weiterhin kann auch eine an sich bekannte Topferkennungsanordnung für das Zusatz-Hausgerät in der Kochmulde vorgesehen sein, um die Inbetriebnahme der thermisch kritischen Kochstellen bei aufgesetztem Zusatz-Hausgerät zu unterbinden.

Gemäß einer bevorzugten Ausführungsform weisen ein Zusatz-Hausgerät, z.B. ein Wasserkocher, mit einem von dessen Seitenwandung seitlich abstehenden Griff oder ähnlichem bzw. die Kochstelle mit dem Steckkupplungsteil Positionierungsmittel auf, die das Setzen des Zusatz-Hausgerätes auf dem Steckkupplungsteil auf Positionen begrenzen, in denen der Griff sicherheitstechnisch ausreichend von den gleichzeitig betreibbaren herkömmlichen Kochstellen beabstandet ist. Dies kann zum einen erreicht werden, wenn das Steckkupplungsteil selbst so ausgebildet oder positioniert ist, dass das Zusatz-Hausgerät nur in einer sicherheitstechnisch einwandfreien Position auf das Steckkupplungsteil setzbar ist. Zum anderen kann bei einem insbesondere bei Wasserkochem bekannten 360°-Steckkupplungsteil, auf das der Wasserkocher grundsätzlich in jeder beliebigen Drehposition gestellt werden kann, zum Festlegen der Aufsetzposition des Zusatz-Hausgerätes ein Formschlusspaar an Kochstelle und Zusatz-Hausgerät vorgesehen sein. Dadurch ist jeweils sichergestellt, dass beim Betrieb einer dem Steckkupplungsteil benachbarten, herkömmlichen Kochstelle mit und insbesondere ohne Topf die zulässige Temperatur des Griffs des Zusatz-Hausgerätes nicht überschritten wird. In der sicherheitstechnisch einwandfreien Position ist der Griff also ausreichend von dieser Kochstelle beabstandet.

Vorteilhafterweise weist die Kochmulde zum Erkennen eines betriebsgemäß geeigneten Zusatz-Hausgerätes Identifikationsmittel auf, die die Spannungsversorgung des Steckkupplungsteils steuem. Damit ist sichergestellt, dass nur ausgewählte, vom Hersteller oder Vertreiber der Kochmulde sicherheitstechnisch speziell für den Einsatz auf der Kochmulde freigegebene Zusatz-Hausgeräte auf der jeweiligen Kochmulde betreibbar sind.

Um die Fertigungstechnik der Kochmulde zu vereinfachen, weist sie eine topfförmige Ausnehmung auf, in die ein Basisteil mit dem Steckkupplungsteil im wesentlichen entsprechend einer Massekochplatte einsetzbar und befestigbar ist. Fertigungs- und montagetechnisch kann die Kochstelle mit dem Steckkupplungsteil dann entsprechend einer Massekochplatten-Kochstelle behandelt werden. Auch ist dabei auf besonders einfache Weise eine Abdichtung der Ausnehmung gegen in die Kochmulde eindringende Flüssigkeit erreicht.

Gemäß einer bevorzugten Ausführungsform ist die Kochmulde mit dem Steckkupplungsteil entsprechend einer flachen Platte ausgebildet und liegt nach oben klappbar auf einer horizontalen Arbeitsfläche auf. Die Mulde ist damit von der Arbeitsfläche beispielsweise an eine vertikale Küchenwand klappbar.

Um die Vielseitigkeit der Kochmulde zu erhöhen, ist auf das Steckkupplungsteil anstelle eines Zusatz-Hausgerätes oder einer Massekochplatten-Nachbildung eine voll funktionsfähige Massekochplatte zu deren Betrieb aufsetzbar. Die Massekochplatte ist bei Bedarf von einer Bedien- oder Kundendienstperson problemlos von dem Steckkupplungsteil wieder abbaubar.

Vorteilhafterweise ist im Randbereich der Kochmulde oder an einer Abdeckplatte der Kochmulde ein Schwenkarm mit dem Steckkupplungsteil anschamiert, so dass das Steckkupplungsteil auf die Oberfläche der Kochmulde zum Aufsetzen eines Zusatz-Hausgerätes schwenkbar ist. Die Kochmulde kann also vollflächig mit herkömmlichen Kochstellen ausgestattet sein. Weiterhin ist insbesondere bei Glas- oder Glaskeramikplatten deren Ebenheit durch das Steckkupplungsteil nur im Randbereich beeinträchtigt. Besonders vorteilhaft ist es, wenn bei einer Kochmulde mit einem Rahmen der Schwenkarm im Rahmen gehaltert ist. Um zu verhindern, dass der Schwenkarm mit dem Steckkupplungsteil auf eine noch heiße Kochstelle geschwenkt wird, was zur Beschädigung des Schwenkarmes und des Steckkupplungsteiles führen würde, weist die zumindest diese Kochstelle der Kochmulde eine Wärmedetektionseinrichtung auf, deren Ausgangssignal eine Verriegelungseinrichtung des Schwenkarmes steuert.

Gemäß einer bevorzugten Ausführungsform ist auf das zumindest eine Steckkupplungsteil eine Warmhalteplatte zu deren Betrieb aufsetzbar. Die Warmhalteplatte verfügt dabei über eigene Heizmittel, die durch das Steckkupplungsteil elektrisch mit der Stromversorgung der Kochmulde verbindbar sind. Dadurch wird zum einen die Brauchbarkeit der Kochmulde erhöht und zum anderen im Bereich des Steckkupplungsteils eine ebene Koch- oder Arbeitsfläche der Kochmulde bei Bedarf bereitgestellt.

Vorteilhafterweise ist bei Kochmulden mit einer von einem Rahmen eingefassten Muldenplatte, besonders aus Glas oder Glaskeramik, das elektrische Steckkupplungsteil in dem Rahmen angeordnet. Dies ermöglicht eine besonders einfache Montage des Steckkupplungsteils in der Kochmulde. Darüber hinaus ist durch die Lage des Steckkuppungsteils dieses gut vor auf der Muldenplatte befindlicher Flüssigkeit und vor durch die Kochstelle und darauf abgestellte Gefäße bewirkte Erwärmung geschützt. Auch ist dadurch ohne eine flächenmäßige Vergrößerung der Kochmulde eine zusätzliche Kochstelle und zugleich eine völlig ebene und unterbrechungsfreie Muldenplatte bereitgestellt. Um das Steckkupplungsteil vor mechanischer Beschädigung zu schützen, ist es in dem Rahmen versenkbar angeordnet. Vorteilhafterweise weist die Kochstelle im Bereich des Steckkupplungsteils eine Wärmedetektionseinrichtung auf, deren Ausgangssignal das Steckkupplungsteil von der Stromversorgung gegebenenfalls trennt. Dadurch kann die Gefahr der Überhitzung des im Bereich der Kochstelle abgestellten Zusatz-Hausgerätes verringert werden. Das Zusatz-Hausgerät selbst sollte jedoch derart ausgebildet sein, daß es die Oberflächentemperatur der Kochmulde im Abstellbereich ohne Beschädigung übersteht. Dazu kann das Zusatz-Hausgerät über einen speziell temperaturbeständigen Boden oder über entsprechend ausgebildete Füße verfügen.

Nachfolgend sind anhand schematischer Darstellungen sechs Ausführungsbeispiele der erfindungsgemäßen Kochmulde beschrieben.

Es zeigen:
- Fig. 1: in einer perspektivischen Ansicht den oberen Abschnitt eines Standherdes mit einer Kochmulde mit drei Massekochplatten-Kochstellen und einer Kochstelle mit Steckkupplungsteil gemäß dem ersten Ausführungsbeispiel,
- Fig. 2: in einer Draufsicht vereinfacht die Kochmulde gemäß Fig. 1,
- Fig. 3: eine Schnittdarstellung der Kochstelle mit dem elektrischen Steckkupplungsteil im wesentlichen entlang der Linie III-III in Fig. 2,
- Fig. 4: stark vereinfacht die Abhängigkeit der Einschaltbarkeit der Kochstelle mit dem elektrischen Steckkupplungsteil und einer für das Steckkupplungsteil thermisch kritischen weiteren Kochstelle,
- Fig. 5: in einer Seitenansicht, stark vereinfacht und teilweise in Schnittdarstellung, einen auf der Kochstelle mit dem elektrischen Steckkupplungsteil abgestellten Wasserkocher gemäß dem zweiten Ausführungsbeispiel,
- Fig. 6: in einer perspektivischen Ansicht eine Kochmulde gemäß dem dritten Ausführungsbeispiel,
- Fig. 7: in einer Draufsicht abschnittsweise eine Glaskeramikmulde mit Rahmen gemäß dem vierten Ausführungsbeispiel,
- Fig. 8: in einer Draufsicht vereinfacht eine Kochmulde mit Warmhalteplatte gemäß dem fünften Ausführungsbeispiel,
- Fig. 9: in einer Draufsicht eine Glaskeramikmulde mit in dem Rahmen angeordneten Steckkupplungsteil gemäß dem sechsten Ausführungsbeispiel,
- Fig. 10: in einer Seitenansicht vereinfacht einen auf dem Steckkupplungsteil gemäß Fig. 9 abstellbaren Wasserkocher und
- Fig. 11: in vergrößertem Maßstab in einer Seitenansicht einen Adaptersockel zur Kochmulde gemäß dem sechsten Ausführungsbeispiel.

Ein Standherd 1 weist ein Gehäuse 3 auf, das eine Backofenmuffel (nicht gezeigt) umschließt. Der Backofen ist durch eine Backofentür 5 verschließbar. Auf dem Gehäuse 3 sitzt eine rechteckige Kochmulde 7 aus Metall, die einen rahmenartigen, erhobenen Rand 9 aufweist (Fig.1). Im Frontbereich des Standherdes 1 ist dieser Rand durch zwei Absenkungen 11 unterbrochen, die für ein ein Ablaufen von in der Kochmulde 7 stehendem Wasser vorgesehen sind.

Aus einer Muldenoberfläche 13 der Kochmulde 7 ragen drei Massekochplatten 15, die in an sich bekannter Weise in entsprechenden Muldenöffnungen der Kochmulde 7 befestigt sind. Über im Bereich einer Frontblende 16 des Standherdes 1 angeordnete Drehknebel 17 ist in bekannter Weise jeweils eine wählbare elektrische Heizleistung auf die drei Massekochplatten 15 schaltbar (Fig. 1).

In der Kochmulde 7 ist zusätzlich anstelle einer vierten Massekochplatte ein Steckkupplungsteil 21 befestigt, das an seinem oberen Endabschnitt entsprechende Kupplungsöffnungen 23 besitzt und aus der Oberfläche der Kochmulde 7 ragt. Auf das Steckkupplungsteil 21 ist ein Zusatz-Hausgerät (nicht gezeigt) mit einem zum Steckkupplungsteil entsprechend ausgebildeten Gegenstück steckbar. Dabei dringen Kontaktstifte des Zusatzhausgeräts (nicht gezeigt) in die Kupplungsöffnungen 23 des Steckkupplungsteils 21 ein und stellen eine elektrisch leitende Verbindung zwischen dem Steckkupplungsteil 21 und dem Zusatz-Hausgerät her. Die Kontakte des Steckkupplungsteiles 21 sind wiederum über eine Stromleitung 24 mit der Stromversorgung der Kochmulde 7 verbunden (Fig. 3). Zum Schalten des elektrischen Stromes auf das Steckkupplungsteil 21 ist ein ebenfalls in der Bedienblende 16 den Drehknebeln 17 zugeordneter Zusatzdrehknebel 25 vorgesehen (Fig. 1).

Die Kochstelle mit dem elektrischen Steckkupplungsteil 21 ist durch eine ringförmige, aus der Muldenoberfläche 13 ragende, geprägte Erhebung 27 markiert. Dabei liegt eine Innenwandung 29 der Erhebung 27 an einer Außenwandung des auf dem Steckkupplungsteil abstellbaren Zusatz-Hausgerätes umfangsseitig an. Die Erhebung 27 ist in der Nähe des Steckkupplungsteils 21 durch eine Ablaufrinne 31 unterbrochen. Das Steckkupplungsteil 21 sitzt in einer Öffnung 33 des Bodens einer Prägung 35 unterhalb der eigentlichen Muldenoberfläche 13 (Fig. 3). Zwischen dem Steckkupplungsteil 21 und der Kochmulde 7 ist eine Dichtung 37 angeordnet. Während die Oberseite des Steckkupplungsteils 21 mit den Kupplungsöffnungen 23 über die Muldenoberfläche 13 ragt, überragt die Erhebung 27 das Steckkupplungsteil 21. Im Boden der Prägung 35 sind zusätzlich zwei Ablauföffnungen 39 vorgesehen, damit im Bereich des Steckkupplungsteils 21 stehendes Wasser ablaufen kann. Den Ablauföffnungen 39 ist auf der Unterseite der Kochmulde 7 eine Wasserauffangvorrichtung (nicht gezeigt) zugeordnet, die das Wasser beispielsweise an den Rand des Herdes ablaufen lässt.

Eine erste elektrische Leitung 41 verbindet das Steckkupplungsteil 21 mit der Stromversorgung der Kochmulde 7 (Fig. 4). Ein in der ersten Leitung 41 angeordneter erster Schalter 43 ist durch den Zusatzdrehknebel 25 betätigbar. Beim Drehen des Zusatzdrehknebels 25 aus der Ausschaltstellung wird der erste Schalter 43 geschlossen und damit das Steckkupplungsteil 21 bzw. deren Kontakte mit elektrischem Strom gespeist. An den ersten Schalter 43 ist ein zweiter Schalter 45 gekoppelt, der in einer zweiten Leitung 47 liegt. Die zweite Leitung 47 verbindet die Stromversorgung der Kochmulde 7 mit einer der Massekochplatten 15. Wenn der erste Schalter 43 geschlossen ist, ist der zweite Schalter 45 geöffnet. Beim Betrieb des auf dem Steckkupplungsteil 21 abgestellten Zusatz-Hausgerätes (nicht gezeigt) ist dadurch der Stromkreis der Massekochplatte 15 unterbrochen, durch deren insbesondere im unbeabsichtigten Leerlaufbetrieb abgestrahlten Wärmeenergie das Zusatz-Hausgerät beschädigt werden könnte. In Reihe zu dem zweiten Schalter 45 liegt ein weiterer Schalter (nicht gezeigt), der durch den entsprechenden Drehknebel 17 betätigbar ist. Anstelle des Zusatz-Hausgerätes kann auch eine funktionsfähige Massekochplatte (nicht gezeigt) zu deren Betrieb in die Prägung 35 auf das Steckkupplungsteil 21 gestellt und dort befestigt werden.

Gemäß dem zweiten Ausführungsbeispiel weist eine Kochmulde 51 neben mehreren herkömmlichen Kochstellen (nicht gezeigt) eine Kochstelle 52 auf (Fig. 5). In einer an sich bekannten topfförmigen Ausnehmung 53 der Kochstelle 52 sitzt ein Basisteil 55 aus Kunststoff. Das Gehäuse des Basisteils 55 ist durch eine Deckplatte 57 und ein damit verrastbares Unterteil 59 gebildet. Die Deckplatte 57 verschließt die Öffnung der Ausnehmung 53 dicht und übergreift dazu umfangsseitig deren ringförmigen, erhabenen oberen Endabschnitt 58. Aus einer kreisförmigen Öffnung in der Mitte der Deckplatte 57 ragt ein an sich bekanntes rotationssymmetrisch ausgebildetes Steckkupplungsteil 61. Am Unterteil 59 ist ein Gewindebolzen 63 angeformt, wodurch mit Hilfe einer Mutter 65 und einer sich an der Unterseite der Kochmulde 51 abstützenden Befestigungsschiene 67 das Basisteil 55 bzw. dessen Unterteil 59 in der Kochstelle 52 entsprechend der Montagetechnik bei Massekochplatten befestigbar ist. Im Innenraum des Basisteils 55 sind elektrische Leitungen 69 an das Steckkupplungsteil 61 angeschlossen und erstrecken sich als Sammelleitung durch eine Öffnung des Basisteils 55 (nicht gezeigt) aus diesem in den Bereich unterhalb der Kochmulde 51 zum Anschluss an entsprechende Schaltvorrichtungen (nicht gezeigt) der Kochmulde oder eines Herdes. An der Unterseite der Deckplatte 57 bzw. des Steckkupplungsteils 61 sind ein starrer erster Kontaktarm 71 und ein damit zusammenwirkender elastischer zweiter Kontaktarm 73 befestigt, der ein magnetisierbares Kontaktelement 75 trägt. Die Kontaktarme 71, 73 bilden einen elektrischen Schalter, der in einer der elektrischen Leitungen 69 des Steckkupplungsteils 61 vorgesehen ist.

Auf die Kochstelle 52 mit dem Steckkupplungsteil 61 ist ein elektrischer Wasserkocher 81 mit den zum Steckkupplungsteil 61 an sich bekannten, korrespondierenden Mitteln zum Erhitzen von Wasser aufgesetzt. Der Wasserkocher 81 weist in seinem oberen Endabschnitt eine Schnaupe 83 und dieser gegenüberliegend einen von der Außenwandung des Wasserkochers 81 seitlich abstehenden henkefförmigen Griff 85 aus Kunststoff auf. Im Boden des Wasserkochers 81 ist eine Positionierungsvertiefung 87 und an der Oberseite der Deckplatte 57 des Basisteils 55 ist eine entsprechende, nach oben ragende Positionierungskalotte 89 ausgebildet. Weiterhin ist in einem Rücksprung im Boden des Wasserkochers 81 ein Magnet 91 im wesentlichen bündig mit der Bodenfläche befestigt.

Die Funktionsweise der Kochmulde 51 und des Wasserkochers 81 gemäß Fig. 5 ist wie folgt. Die Positionierungsmittel 87, 89 sind derart angeordnet, dass der Wasserkocher 81 lediglich in einer Position auf die Kochstelle 52 bzw. das Basisteil 55 aufgesetzt werden kann. In dieser Position ragt der Griff 85 in die von den benachbarten herkömmlichen Kochstellen abgewandte Richtung. Beim Aufsetzen des Wasserkochers 81 auf das Steckkupplungsteil 61 zieht der Magnet 91 im Bodenbereich des Wasserkochers 81 das Kontaktelement 75 und damit den zweiten Kontaktarm 73 nach oben. Dadurch wird der Kontakt zwischen dem ersten und dem zweiten Kontaktarm 71, 73 hergestellt und das Steckkupplungsteil 61 mit elektrischer Spannung versorgt. Zum Betrieb des Wasserkochers 81 verfügen dieser und die Kochmulde über zusätzliche an sich bekannte Schaltvorrichtungen. Nach dem Abnehmen des Wasserkochers 81 vom Steckkupplungsteil 61 löst sich der zweite Kontaktarm 73 aufgrund seiner Vorspannung vom ersten Kontaktarm 71 und die Stromversorgung des Steckkupplungsteils 61 bzw. der Kochstelle 52 ist wieder unterbrochen. Der Wasserkocher 81 kann offensichtlich zusätzlich auf einem an sich bekannten Sockelteil unabhängig von der Kochmulde 51 und deren Steckkupplungsteil 61 betrieben werden.

Gemäß dem dritten Ausführungsbeispiel ist eine Kochmulde 101 im wesentlichen aus einer flachen hohlen Grundplatte 103 und einem Muldendeckel 105 aufgebaut. Die Grundplatte 103 ruht auf einer horizontalen Arbeitsplatte 107, die vor einer senkrecht dazu verlaufenden Küchenwand 109 angeordnet ist. Der Deckel 105 ist an die Küchenwand 109 gelehnt. Auf bzw. in der Grundplatte 103 ist eine an sich bekannte Massekochplatte 111 und ein aus der Oberseite der Grundplatte 103 ragendes Steckkupplungsteil 113 vorgesehen. Zu deren Bedienung sind im vorderen Bereich der Grundplatte 103 zwei entsprechende Bedienelemente 115 gehaltert. Im Bereich der Berührungsfläche zwischen der Arbeitsplatte 107 und der Küchenwand 109 sind sowohl die Grundplatte 103 als auch der Deckel 105 anschamiert. Dadurch ist es möglich, sowohl die Grundplatte 103 als auch den Deckel 105 um diese horizontale Schwenkachse getrennt oder gemeinsam nach oben bzw. nach unten zu klappen. Dies ist durch zwei Pfeile in Fig. 6 für das Klappen der Grundplatte 103 in den an der Küchenwand 109 anliegenden Deckel 105 gezeigt. Die elektrischen Versorgungsleitungen für die Massekochplatte 111 und das Steckkupplungsteil 113 sind im Inneren der Grundplatte 103 bis in den Schamierbereich des Deckels 105 geführt und von dort beispielsweise unterhalb der Arbeitsplatte 107.

Eine Kochmulde 121 gemäß dem vierten Ausführungsbeispiel weist eine Muldenplatte 123 aus Glaskeramik auf, die von einem geringfügig erhabenen Muldenrahmen 125 umzogen wird. Unterhalb der Muldenplatte 123 sind verschiedene an sich bekannte Heizelemente angeordnet (nicht gezeigt), die verschiedene Kochstellen 127 beheizen. Die Kochstellen 127 sind in an sich bekannter Weise durch kreisringförmige Bedruckungen an einer glatten Oberfläche 129 der Muldenplatte 123 markiert. Im Muldenrahmen 125 ist an der einer Bedienperson abgewandten Seite ein Schwenkarm 131 an einem Lagerzapfen 133 schwenkbar gehaltert. An dem dem Lagerzapfen 133 gegenüberliegenden Endabschnitt des Schwenkarmes 131 weist dieser ein Steckkupplungsteil 135 auf. Gemäß Fig. 7 ist der Schwenkarm 131 in seine Betriebsstellung auf die Muldenplatte 123 geschwenkt. Die Unterseite des Schwenkarmes 131 ist dabei völlig eben ausgebildet. Deshalb liegt der Schwenkarm mit seiner Unterseite lediglich im Bereich des Rahmens 125 auf diesem auf. Im Grenzbereich zwischen Rahmen 125 und der geringfügig darunter verlaufenden Muldenplatte 123 erstreckt sich der Schwenkarm 131 geringfügig von der Muldenplatte 123 beabstandet über dieser in diese hinein. An seinem Endabschnitt ragt das Steckkupplungsteil 135 vertikal nach oben. Auf dieses kann ein nicht gezeigtes Zusatz-Hausgerät aufgesetzt werden. Dazu ist im Bodenbereich des Zusatz-Hausgerätes eine dem Schwenkarm 131 entsprechende rinnenartige Vertiefung vorzusehen. In seine Ruhestellung (nicht gezeigt) ist der Schwenkarm 131 um den Lagerzapfen 133 um ca. 90° nach oben schwenkbar. Um eine Beschädigung des Schwenkarmes 131 bzw. des Steckkupplungsteils 135 und gegebenenfalls des darauf aufgesetzten Zusatz-Hausgerätes durch eine noch zu heiße Oberfläche 129 der Muldenplatte 123 zu vermeiden, sind unterhalb der Muldenplatte 123 an sich bekannte Temperatursensoren angeordnet, die bei einer zu hohen Muldenplattentemperatur über einen an sich bekannten Stellmechanismus den Schwenkarm 131 in seiner Ruhestellung verriegeln. Zusätzlich oder alternativ kann auch das Steckkupplungsteil 135 bei zu hohen Muldentemperaturen von der Stromversorgung der Kochmulde getrennt werden, oder es können durch die Kochmulde akustische oder optische Signale an eine Bedienperson zur Warnung gegeben werden. Im Inneren des Schwenkarmes 131 verlaufen die elektrischen Anschlussleitungen des Kupplungsteils 135 (nicht gezeigt). Diese sind im Bereich des Muldenrahmens 125 nach unten weggeführt. Der Schwenkarm 131 kann auch derart im Muldenrahmen 125 platziert sein, dass das Steckkupplungsteil 135 in der Betriebsstellung des Schwenkarmes 131 in der Mitte der Ring-Markierung einer Kochstelle 127 angeordnet ist. Dies vereinfacht das Aufsetzen eines Zusatz-Hausgerätes auf die entsprechende Kochstelle 127. Weiterhin können der Schwenkarm 131 und das entsprechende Zusatz-Hausgerät an ihrer jeweiligen Unterseite jeweils derart temperaturbeständig ausgestaltet sein, dass gegebenenfalls in der Muldenplatte 123 gespeicherte Restwärme den Schwenkarm 131 und das abgestellte Zusatz-Hausgerät nicht beschädigen können.

Eine Kochmulde 141 gemäß dem fünften Ausführungsbeispiel ist in Fig. 8 gezeigt. Diese weist eine ebene Muldenplatte 143 aus Glas auf, die von einem metallischen Muldenrahmen 145 eingefasst ist. Im linken Abschnitt der Kochmulde 141 sind vier an sich bekannte und mit Kreisringen markierte Kochstellen 147 angeordnet. Auf der rechten Seite der Muldenplatte 143 ragen aus dieser zwei Steckkupplungsteile 149. Die ebene Oberfläche der Muldenplatte 143 ist in diesem Bereich also unterbrochen. Zum Bedienen der herkömmlichen Kochstellen 147 und der zwei Steckkupplungsteile 149 sind im vorderen Bereich der Muldenplatte 143 entsprechende erste und zweite Bedienungselemente 151, 153 vorgesehen. Die Steckkupplungsteile 149 ragen geringfügig über die Oberfläche der Muldenplatte 143 aus einer entsprechenden Öffnung der Muldenplatte und sind in diesem Bereich mit wärmebeständigen Dichtungsmitteln abgedichtet. An dem Muldenrahmen 145 ist in dessen rückseitigen Bereich eine Warmhalteplatte 155 mittels eines Scharniers 157 schwenkbar gehaltert. In der Ruhestellung der Warmhalteplatte 155 bzw. falls eine Bedienperson auf einem Steckkupplungsteil 149 arbeiten will, ist die Warmhalteplatte 155 um 90° nach oben geklappt. Falls die Steckkupplungsteile 149 stören, ist die Warmhalteplatte 155 auf die Muldenplatte 143 herabgeschwenkt. In diesem Fall ist ein ebener linksseitiger Bereich der Muldenplatte 143 mit den Kochstellen 147 durch eine Stufe 159 von der ebenen Oberseite der Warmhalteplatte 155 getrennt. Die Oberseite der Warmhalteplatte kann dabei als zusätzliche ebene Arbeits- oder Abstellfläche genutzt werden. An der Unterseite der Warmhalteplatte 155 sind zusätzlich entsprechende Kupplungselemente vorhanden (nicht gezeigt), über die in der Warmhalteplatte angeordnete Heizelemente mit der an den Steckkupplungsteilen 149 anliegenden Stromversorgung gespeist werden können. Um die Verwendbarkeit der Warmhalteplatte 155 weiter zu erhöhen, ist diese von dem Scharnier 157 abziehbar und somit als Servierplatte von der Kochmulde 141 entfembar.

In Fig. 9 ist das sechste Ausführungsbeispiel einer Kochmulde 161 gezeigt. Dabei ist wiederum eine ebene Muldenplatte 163 aus Glaskeramik von einem temperaturbeständigen Muldenrahmen 165 umzogen. Die Kochmulde 161 weist vier an sich bekannte Kochstellen 167 auf. In den rückseitigen Eckbereichen ist der Muldenrahmen 165 großflächiger ausgebildet. In diesem Bereich sind zwei in den Muldenrahmen 165 versenkbare Steckkupplungsteile 169 gehaltert. Diese können durch Druck von oben im wesentlichen bündig mit der Oberfläche des Muldenrahmens 165 in diesen geschoben werden und verrasten in dieser Stellung. Durch weiteren Druck auf das Steckkupplungsteil 169 löst sich dieses aus der Verrastung und gleitet selbsttätig aus der Oberfläche des Muldenrahmens 165 ausreichend weit nach oben. Auf das Steckkupplungsteil 169 ist ein entsprechend ausgestatteter Wasserkocher 171 (Fig. 9, Fig. 10) aufsetzbar. Dieser steht mit einer Abstellfläche 173 auf der Oberfläche der Muldenplatte 163. Am oberen Rand des Wasserkochers weist dieser in an sich bekannter Weise eine Schnaupe 175 und einen Deckel 177 zum Verschließen des Wasserkochers 171 auf. Der Schnaupe 175 gegenüberliegend ist ein Griff 179 vorgesehen. Im Bereich des Bodens des Wasserkochers 171 erstreckt sich senkrecht von dessen Wandung unterhalb des Griffes 179 ein Ausleger 181, dessen Unterseite eine Kupplungseinheit 183 aufweist. Diese ist korrespondierend zum Steckkupplungsteil 169 der Kochmulde 161 ausgebildet. Zum Betrieb des Wasserkochers 171 wird dieser auf die entsprechende Markierung der Kochstelle 167 im Bereich des Steckkupplungsteils 169 abgestellt. Dabei liegt die Unterseite des Auslegers 181 auf der Oberseite des Muldenrahmens 165. Das Steckkupplungsteil 169 ist mit der Kupplungseinheit 183 elektrisch leitend verbunden. Durch die Betätigung entsprechender Bedienelemente des Wasserkochers 171 und/oder der Kochmulde 169 (nicht gezeigt) kann das Steckkupplungsteil 169 und damit die nicht gezeigten Verbraucher des Wasserkochers 171 mit elektrischem Strom gespeist werden. Um den Wasserkocher 171 vor Überhitzung durch eine zu heiße Kochstelle 167 zu schützen, weisen die entsprechenden Kochstellen jeweils Wärmedetektionseinrichtungen auf, deren Ausgangssignal das Steckkupplungsteil 169 von der Stromversorgung der Kochmulde 161 trennen. Erst wenn die Temperatur der Muldenplatte 162 unterhalb eines kritischen Wertes ist, wird die Stromversorgung des Steckkupplungsteiles 169 freigegeben. Dies kann zusätzlich noch durch beispielsweise optische Hilfsmittel einer Bedienperson signalisiert sein. Weiterhin kann der Boden des Wasserkochers 171 entsprechend temperaturbeständig ausgebildet sein.

Um den elektrischen Anschluss des Steckkupplungsteil 169, gegebenenfalls durch die Verwendung einen separaten Netzsteckers für das Steckkupplungsteil zu vereinfachen, und dieses vor Übertemperaturen zu schützen, kann das Steckkupplungsteil auch in einem Rahmenbereich angeordnet sein, der sich über und außerhalb des unterhalb der Kochmulde 161 befindlichen Gehäuses der Kochmulde oder des Herdes erstreckt. Dieses Gehäuse schirmt zusätzlich die Wärme der unter der Muldenplatte 163 angeordneten Heizelemente ab.

Um das Aufsetzen eines Wasserkochers oder eines anderen Zusatz-Hausgerätes auf das Steckkupplungsteil 169 gemäß Fig. 9 zu vereinfachen, wird ein Adaptersockel 187 gemäß Fig. 11 verwendet. Dieser weist eine runde, flache Sockelplatte 189 auf, die auf drei Abstellfüßen 191 aus temperaturbeständigem Material auf der Muldenplatte 163 abstellbar ist. Aus der Oberseite der Sockelplatte 189 erstreckt sich in an sich bekannter Weise ein zweites Kupplungsteil 193, das von der eine Abstellfläche 195 für das Zusatz-Hausgerät bildenden Oberseite der Sockelplatte 189 umgeben ist. Von der Sockelplatte 189 erstreckt sich seitlich weg ein Kupplungsarm 197, an dessen Unterseite ein zum Steckkupplungsteil 169 korrespondierendes erstes Kupplungsteil 199 vorgesehen ist. Im Unterschied zum Steckkupplungsteil 169 der Kochmulde 161 ist auf das zweite Kupplungsteil 193 des Adaptersockels 187 das geeignete Zusatz-Hausgerät, insbesondere ein Wasserkocher, in jeder beliebigen Drehrichtung aussetzbar.

## Patentansprüche

1. Anordnung aus einer Kochmulde und einem elektrischen Zusatz-Hausgerät, wobei die Kochmulde mindestens eine herkömmliche Kochstelle (15), die durch eine elektrische Stromversorgung der Kochmulde gespeist ist, und eine weitere Kochstelle mit einem zum Anschließen des elektrischen Zusatz-Hausgerätes vorgesehenen elektrischen Steckkupplungsteil (21) aufweist, das aus der Oberfläche der Kochmulde ragt und an die Stromversorgung elektrisch angeschlossen ist, welches Steckkupplungsteil (21) von einer im wesentlichen in sich geschlossenen, insbesondere ringförmigen Erhebung (27) umgeben ist, die die Oberfläche (13) der Kochmulde (7) überragt, **dadurch gekennzeichnet, dass** eine Innenwandung (29) der Erhebung (27) umfangsseitig ohne Abstand oder in nur geringfügigem Abstand zu einer Außenwandung des auf dem Steckkupplungsteil (21) auf der Kochmulde abgestellten Zusatz-Hausgerätes angeordnet ist.

2. Anordnung nach Anspruch 1, **dadurch gekennzeichnet, dass** das Steckkupplungsteil (21) in einer Öffnung (33) der Kochmulde (7) sitzt und die Öffnung im wesentlichen vollständig verschließt.

3. Anordnung nach Anspruch 1 oder 2, **dadurch gekennzeichnet, dass** zwischen dem Steckkupplungsteil (21) und der Kochmulde (7) eine Dichtung (37) angeordnet ist.

4. Anordnung nach einem der vorhergehenden Ansprüche, **dadurch gekennzeichnet, dass** die Erhebung (27) zumindest an einer Stelle durch eine Ablaufrinne (31) unterbrochen ist.

5. Anordnung nach einem der vorhergehenden Ansprüche, **dadurch gekennzeichnet, dass** das Steckkupplungsteil (21) weniger weit aus der Oberfläche (13) der Kochmulde (7) ragt als die Erhebung (27).

6. Anordnung nach einem der vorhergehenden Ansprüche, wobei die herkömmlichen Kochstellen durch Kochplatten gebildet sind, **dadurch gekennzeichnet, dass** auf das Steckkupplungsteil (21) eine Blende aufsetzbar ist, insbesondere in Form einer Kochplatten-Nachbildung.

7. Anordnung nach einem der vorhergehenden Ansprüche, **dadurch gekennzeichnet, dass** die Kochmulde (7) in der Nähe des Steckkupplungsteils (21) Ablauföffnungen (39) aufweist, denen auf der Unterseite der Kochmulde eine Wasserauffangvorrichtung zugeordnet ist.

8. Anordnung nach einem der vorhergehenden Ansprüche, deren herkömmlichen Kochstellen über jeweils zugeordnete Bedienorgane (17) schaltbar sind, **dadurch gekennzeichnet, dass** das Steckkupplungsteil (21) über ein Zusatzbedienorgan (25) schaltbar ist, das entsprechend den Bedienorganen (17) der herkömmlichen Kochstellen (15) angeordnet ist.

9. Anordnung nach Anspruch 8, **dadurch gekennzeichnet, dass** durch das Betätigen des Zusatzbedienorgans (25) in eine Einschaltstellung das Einschalten zumindest der herkömmlichen Kochstelle verhindert ist, deren gleichzeitiger Betrieb für ein auf das Steckkupplungsteil (21) aufgesetztes Zusatz-Hausgerät thermisch kritisch sein kann.

10. Anordnung nach einem der vorhergehenden Ansprüche, **dadurch gekennzeichnet, dass** durch das Aufsetzen eines Zusatz-Hausgerätes auf das Steckkupplungsteil (21) das Einschalten zumindest der herkömmlichen Kochstelle verhindert ist, deren gleichzeitiger Betrieb für ein auf das Steckkupplungsteil (21) aufgesetztes Zusatz-Hausgerät thermisch kritisch sein kann.

11. Anordnung nach einem der vorhergehenden Ansprüche, **dadurch gekennzeichnet, dass** ein Zusatz-Hausgerät (81) mit einem von dessen Seitenwandung seitlich abstehenden Griff (85) oder ähnlichem und die Kochstelle (52) mit dem Steckkupplungsteil (61) Positionierungsmittel (87, 89) aufweisen, die das Abstellen des Zusatz-Hausgerätes (81) auf dem Steckkupplungsteil (61) auf Positionen begrenzen, in denen der Griff (85) sicherheitstechnisch ausreichend von den gleichzeitig betreibbaren herkömmlichen Kochstellen beabstandet ist.

12. Anordnung nach einem der vorhergehenden Ansprüche, **dadurch gekennzeichnet, dass** die Kochmulde (51) zum Erkennen eines betriebsgemäß geeigneten Zusatz-Hausgerätes (81) Identifikationsmittel (71, 73, 75) aufweist, die die Spannungsversorgung des Steckkupplungsteils (61) steuern.

13. Anordnung nach einem der vorhergehenden Ansprüche, **dadurch gekennzeichnet, dass** die Kochmulde (51) eine topfförmige Ausnehmung (53) aufweist, in die ein Basisteil (55) mit dem Steckkupplungsteil (61) im wesentlichen entsprechend einer Massekochplatte einsetzbar ist.

14. Anordnung nach einem der vorhergehenden Ansprüche, **dadurch gekennzeichnet, dass** die Kochmulde (101) mit dem Steckkupplungsteil (113) plattenförmig ausgebildet ist, auf einer Arbeitsfläche (107) liegt und an dieser in die Vertikale klappbar anschamiert ist.

15. Anordnung nach einem der vorhergehenden Ansprüche, **dadurch gekennzeichnet, dass** auf das Steckkupplungsteil (21) eine Massekochplatte zu deren Betrieb aufsetzbar ist.

16. Anordnung nach einem der vorhergehenden Ansprüche, **dadurch gekennzeichnet, dass** im Randbereich der Kochmulde (121) ein Schwenkarm (131) mit dem Steckkupplungsteil (135) anschamiert ist, so dass das Steckkupplungsteil auf die Oberfläche (129) der Kochmulde zum Aufsetzen eines Zusatz-Hausgerätes schwenkbar ist.

17. Anordnung nach Anspruch 16, **dadurch gekennzeichnet, dass** die Kochstelle der Kochmulde (121), auf die der Schwenkarm (131) schwenkbar ist, eine Wärmedetektionseinrichtung aufweist, deren Ausgangssignal eine Verriegelungseinrichtung steuert zum Verhindern des Schwenkens des Schwenkarmes auf die heiße Kochstelle.

18. Anordnung nach einem der vorhergehenden Ansprüche, **dadurch gekennzeichnet, dass** auf das Steckkupplungsteil (149) eine großflächige, ebene Abdeckplatte, insbesondere als Warmhalteplatte (155) zu deren Betrieb aufsetzbar ist.

19. Anordnung mit einer von einem Rahmen eingefassten Muldenplatte (163), insbesondere aus Glas oder Glaskeramik, nach einem der vorhergehenden Ansprüche, **dadurch gekennzeichnet, dass** das elektrische Steckkupplungsteil (169) in dem Rahmen (165) angeordnet ist.

20. Anordnung nach Anspruch 19, **dadurch gekennzeichnet, dass** das Steckkupplungsteil (169) in dem Rahmen versenkbar angeordnet ist.

21. Anordnung nach Anspruch 19 oder 20, **dadurch gekennzeichnet, dass** die Kochstellen im Bereich des Steckkupplungsteils (127; 167) eine Wärmedetektionseinrichtung aufweisen, deren Ausgangssignal das Steckkupplungsteil von der Stromversorgung trennt.

## Claims

1. Arrangement consisting of a cooker hob and electrical auxiliary domestic appliance, wherein the cooker hob has at least one conventional cooking position (15), which is supplied with current by an electrical current supply of the cooker hob, and a further cooking position with a plug coupling part (12), which is provided for connection of the electrical auxiliary domestic appliance and which projects from the surface of the cooker hob and is electrically connected with the current supply, which plug coupling part (21) is surrounded by a substantially closed, particularly annular, elevation (27) protruding above the surface of the cooker hob (7), **characterised in that** an inner wall (29) of the elevation (27) is arranged at the circumference without, or with only a slight, spacing from an outer wall of the auxiliary domestic appliance placed on the plug coupling part (21) on the cooker hob.

2. Arrangement according to claim 1, **characterised in that** the plug coupling part (21) is seated in an opening (33) of the cooker hob (7) and substantially completely closes the opening.

3. Arrangement according to claim 1 or 2, **characterised in that** a seal (37) is arranged between the plug coupling part (21) and the cooker hob (7).

4. Arrangement according to one of the preceding claims, **characterised in that** the elevation (27) is interrupted at at least one point by a drain channel (31).

5. Arrangement according to one of the preceding claims, **characterised in that** the plug coupling part (21) projects less far from the surface (13) of the cooker hob (7) than the elevation (27).

6. Arrangement according to one of the preceding claims, wherein the conventional cooking positions are formed by cooking plates, **characterised in that** a screen, particularly in the form of a cooking plate accessory, is placeable on the plug coupling part (21).

7. Arrangement according to one of the preceding claims, **characterised in that** the cooker hob (7) has drainage openings (39), with which a water collecting device is associated on the underside of the cooker hob, in the vicinity of the plug coupling part (21).

8. Arrangement according to one of the preceding claims, the conventional cooking positions of which are switchable by respectively associated control elements (17), **characterised in that** the plug coupling part (21) is switchable by way of an auxiliary control element which is arranged in correspondence with the control elements (17) of the conventional cooking positions (15).

9. Arrangement according to claim 8, **characterised in that** through actuation of the auxiliary control element (25) into a switched-on setting there is prevented the switching-on of at least the conventional cooking position, the simultaneous operation of which can be thermally critical for an auxiliary domestic appliance placed on the plug coupling part (21).

10. Arrangement according to one of the preceding claims, **characterised in that** by the placing of an auxiliary domestic appliance on the plug coupling part (21) there is prevented the switching-on of at least the conventional cooking position, the simultaneous operation of which can be thermally critical for an auxiliary domestic appliance placed on the plug coupling part (21).

11. Arrangement according to one of the preceding claims, **characterised in that** an auxiliary domestic appliance (81) with a handle (85) or similar protruding laterally from the side wall thereof and the cooking position (52) with the plug coupling part (21) have positioning means (87, 89) which limit the deposit of the auxiliary domestic appliance (81) on the plug coupling part (21) to positions in which the handle (85) is sufficiently spaced in terms of safety from the simultaneously operable conventional cooking positions.

12. Arrangement according to one of the preceding claims, **characterised in that** the cooker hob (51) has, for recognition of an operationally suitable auxiliary domestic appliance (81), identification means (71, 73, 75) which control the supply voltage of the plug coupling part (21).

13. Arrangement according to one of the preceding claims, **characterised in that** the cooker hob (51) has a pot-shaped recess (53) into which a base part (55) with the plug coupling part (21) can be inserted substantially in correspondence with a solid cooking plate.

14. Arrangement according to one of the preceding claims, **characterised in that** the cooker hob (101) with the plug coupling part (21) is constructed to be plate-shaped, lies on a work surface (107) and is hinged thereto to be foldable into the vertical.

15. Arrangement according to one of the preceding claims, **characterised in that** a solid cooking plate is placeable, for operation thereof, on the plug coupling part (21).

16. Arrangement according to one of the preceding claims, **characterised in that** a pivot arm (131) with the plug coupling part (135) is hinged in the edge region of the cooker hob (121) so that the plug coupling part is pivotable onto the surface of the cooker hob (129) for deposit of an auxiliary domestic appliance.

17. Arrangement according to claim 16, **characterised in that** the cooking position of the cooker hob (121) onto which the pivot arm (131) is pivotable has a heat detection device, the output signal of which controls a locking device for preventing pivotation of the pivot arm onto the hot cooking position.

18. Arrangement according to one of the preceding claims, **characterised in that** a large-area flat cover plate, particularly a plate (155) for keeping warm, is placeable, for operation thereof, on the plug coupling part (149).

19. Arrangement with a hob plate (163), particularly of glass or ceramic, edged by a frame, according to one of the preceding claims, **characterised in that** the electrical plug coupling part (169) is arranged in the frame (169).

20. Arrangement according to claim 19, **characterised in that** the plug coupling part (16) is arranged to be lowerable into the frame.

21. Arrangement according to claim 19 or 20, **characterised in that** the cooking positions have a heat detecting device, the output signal of which separates the plug coupling part from the current supply, in the region of the plug coupling part (127; 167).

## Revendications

1. Agencement constitué d'une plaque de cuisson et d'un appareil électroménager supplémentaire, la plaque de cuisson présentant au moins un emplacement de cuisson (15) habituel qui est alimenté par une alimentation en courant électrique de la plaque de cuisson et un autre emplacement de cuisson doté d'un connecteur d'accouplement électrique (21) prévu pour le raccordement de l'appareil électroménager supplémentaire et qui déborde de la surface de la plaque de cuisson et est raccordé électriquement à l'alimentation en courant, lequel connecteur d'accouplement (21) est entouré par une saillie (27) essentiellement fermée et en particulier de forme annulaire qui déborde de la surface (13) de la plaque de cuisson (7), **caractérisé en ce qu'**une paroi intérieure (29) de la saillie (27) est disposée à la périphérie et sans écart ou à petit écart par rapport à la paroi extérieure de l'appareil électroménager supplémentaire posé sur le connecteur d'accouplement (21) de la plaque de cuisson.

2. Agencement selon la revendication 1, **caractérisé en ce que** le connecteur d'accouplement (21) est placé dans une ouverture (33) de la plaque de cuisson (7) et ferme l'ouverture essentiellement complètement.

3. Agencement selon la revendication 1 ou 2, **caractérisé en ce qu'**un joint d'étanchéité (37) est disposé entre le connecteur d'accouplement (21) et la plaque de cuisson (7).

4. Agencement selon l'une des revendications précédentes, **caractérisé en ce que** la saillie (27) est interrompue par une rigole d'évacuation (31) au moins en un emplacement.

5. Agencement selon l'une des revendications précédentes, **caractérisé en ce que** le connecteur d'accouplement (21) déborde moins de la surface (13) de la plaque de cuisson (7) que la saillie (27).

6. Agencement selon l'une des revendications précédentes, dans lequel les emplacements de cuisson habituels sont formés par des plaques de cuisson, **caractérisé en ce qu'**une plaque, qui présente en particulier la forme d'une imitation de plaque de cuisson, peut être placée sur le connecteur d'accouplement (21).

7. Agencement selon l'une des revendications précédentes, **caractérisé en ce qu'**à proximité du connecteur d'accouplement (21), la plaque de cuisson (7) présente des ouvertures d'évacuation (39) auxquelles un dispositif de reprise d'eau est associé sur la face inférieure de la plaque de cuisson.

8. Agencement selon l'une des revendications précédentes, dont les emplacements de cuisson habituels peuvent être branchés par des organes d'actionnement (17) qui leur sont respectivement associés, **caractérisé en ce que** le connecteur d'accouplement (21) peut être branché par un organe d'actionnement (25) supplémentaire qui est disposé de manière correspondante aux organes d'actionnement (17) des emplacements de cuisson (15) habituels.

9. Agencement selon la revendication 8, **caractérisé en ce que** l'actionnement de l'organe d'actionnement (25) supplémentaire dans une position de branchement empêche de brancher au moins des emplacements de cuisson habituels dont le fonctionnement simultané peut être thermiquement critique pour un appareil électroménager supplémentaire placé sur le connecteur d'accouplement (21).

10. Agencement selon l'une des revendications précédentes, **caractérisé en ce que** le placement d'un appareil électroménager supplémentaire sur le connecteur d'accouplement (21) empêche de brancher au moins des emplacements de cuisson habituels dont le fonctionnement simultané peut être thermiquement critique pour un appareil électroménager supplémentaire placé sur le connecteur d'accouplement (21).

11. Agencement selon l'une des revendications précédentes, **caractérisé en ce qu'**un appareil électroménager supplémentaire (81) doté d'une poignée (85) ou similaire qui déborde de sa paroi latérale et l'emplacement de cuisson (52) doté du connecteur d'accouplement (61) présentent des moyens de positionnement (87, 89) qui limitent le placement de l'appareil électroménager supplémentaire (81) sur le connecteur d'accouplement (61) à des positions dans laquelle la poignée (85) est située à une distance de sécurité suffisante des emplacements de cuisson habituels qui peuvent être utilisés simultanément.

12. Agencement selon l'une des revendications précédentes, **caractérisé en ce que** pour la détection d'un appareil électroménager supplémentaire (81) convenant pour être utilisé, la plaque de cuisson (51) présente des moyens d'identification (71, 73, 75) qui commandent l'alimentation en tension du connecteur d'accouplement (61).

13. Agencement selon l'une des revendications précédentes, **caractérisé en ce que** la plaque de cuisson (51) présente une découpe (53) en forme de cuvette dans laquelle une pièce de base (55) qui porte le connecteur d'accouplement (61) peut être insérée d'une manière qui correspond essentiellement à celle d'une plaque de cuisson massive.

14. Agencement selon l'une des revendications précédentes, **caractérisé en ce que** la plaque de cuisson (101) dotée du connecteur d'accouplement (113) est configurée en plaque, est placée sur une surface de travail (107) et est raccordée par charnière à cette dernière de manière à pouvoir pivoter dans le sens vertical.

15. Agencement selon l'une des revendications précédentes, **caractérisé en ce qu'**une plaque de cuisson massive peut être placée sur le connecteur d'accouplement (21) pour être utilisée.

16. Agencement selon l'une des revendications précédentes, **caractérisé en ce qu'**un bras pivotant (131) doté du connecteur d'accouplement (135) est raccordé par charnière à la bordure de la plaque de cuisson (121) de telle sorte que le connecteur d'accouplement puisse être rabattu sur la surface (129) de la plaque de cuisson pour y placer un appareil électroménager supplémentaire.

17. Agencement selon la revendication 16, **caractérisé en ce que** l'emplacement de cuisson de la plaque de cuisson (121) sur lequel le bras pivotant (131) peut être rabattu présente un dispositif de détection de chaleur dont le signal de sortie commande un dispositif de verrouillage qui empêche le pivotement du bras pivotant sur l'emplacement de cuisson chaud.

18. Agencement selon l'une des revendications précédentes, **caractérisé en ce qu'**une plaque de recouvrement plane, de grande surface, en particulier configurée comme plaque (155) de maintien de chaleur, peut être placée sur le connecteur d'accouplement (149) pour l'utiliser.

19. Agencement doté d'une plaque de cuisson (163) encadrée par un cadre, et en particulier en verre ou en vitrocéramique selon l'une des revendications précédentes, **caractérisé en ce que** le connecteur d'accouplement électrique (169) est disposé dans le cadre (165).

20. Agencement selon la revendication 19, **caractérisé en ce que** le connecteur d'accouplement (169) est disposé de manière à pouvoir s'enfoncer dans le cadre.

21. Agencement selon les revendications 19 ou 20, **caractérisé en ce que** dans la zone du connecteur d'accouplement (127; 167), les emplacements de cuisson présentent un dispositif de détection de chaleur dont le signal de sortie sépare le connecteur d'accouplement de l'alimentation en courant.
